# EUROPÄISCHE PATENTSCHRIFT

(11) **EP 3 438 416 B1**
(45) Veröffentlichungstag und Bekanntmachung des Hinweises auf die Patenterteilung: **17.03.2021**
(21) Anmeldenummer: 17184855.9
(22) Anmeldetag: 04.08.2017
(51) Int. Cl.: F01D 9/04, F01D 11/00, F01D 5/14, F01D 25/24

(54) **LEITSCHAUFELSEGMENT FÜR EINE TURBOMASCHINE**
STATOR BLADE SEGMENT FOR A TURBO ENGINE
SEGMENT D'AUBE STATORIQUE POUR UNE TURBOMACHINE

(43) Veröffentlichungstag der Anmeldung: 06.02.2019
(73) Patentinhaber: MTU Aero Engines AG, 80995 München (DE)
(72) Erfinder: Kislinger, Bernd, 85276 Reisgang (DE)

(56) Entgegenhaltungen:
- FR-A1- 3 024 884
- GB-A- 2 471 185
- US-A1- 2007 031 245

## Beschreibung

Die vorliegende Erfindung betrifft ein Leitschaufelsegment für eine Turbomaschine, insbesondere für eine Gasturbine, insbesondere für eine Turbinenstufe einer Gasturbine, ein Leitgitter, insbesondere einer Turbinenstufe, mit dem Leitschaufelsegment und eine Turbomaschine, insbesondere eine Gasturbine, mit dem Leitschaufelsegment sowie ein Verfahren zur Herstellung des Leitschaufelsegments.

Aus dem Stand der Technik sind grundsätzlich Leitschaufelsegmente für Turbomaschinen bekannt, insbesondere für Gasturbinen, die ein oder mehrere Profile zur Befestigung des Leitschaufelsegments in einem Turbomaschinegehäuse aufweisen. Aufgrund der hohen, während eines Betriebs der Turbomaschine auftretenden Temperaturen kann es infolge einer ungleichmäßigen Wärmeausdehnung des Leitschaufelsegments im Betrieb zu unerwünschten Verspannungen und/oder Leckagen im Bereich der Befestigung der Leitschaufelsegmente am Turbomaschinengehäuse kommen.

Aus der GB 2 471 185 ist bekannt, die zur Anlage am Turbinengehäuse ausgebildete Kontaktfläche eines stromaufwärtigen Hakenprofils und die zur Anlage am Turbinengehäuse ausgebildete Kontaktfläche eines stromabwärtigen Hakenprofils eines Leitschaufelsegments für eine Gasturbine für einen Betriebszustand unterhalb einer definierten Betriebstemperatur mit jeweils voneinander unterschiedlichen Krümmungen in Umfangsrichtung, bezogen auf eine Rotationsachse der Gasturbine, und mit jeweils einer zur Kontaktfläche des Turbinengehäuses verschiedenen Krümmung auszugestalten, um bei der definierten Betriebstemperatur jeweils eine vollständige Anlage der Kontaktflächen der Hakenprofile des Leitschaufelsegments in Umfangsrichtung am Turbinengehäuse zu erreichen.

Eine Aufgabe einer Ausführung der vorliegenden Erfindung ist es, ein Leitschaufelsegment, insbesondere dessen Befestigung in einem Turbomaschinengehäuse, zu verbessern.

Diese Aufgabe wird durch ein Leitschaufelsegment mit den Merkmalen des Anspruchs 1, durch ein Leitgitter mit den Merkmalen von Anspruch 13, durch eine Turbomaschine mit den Merkmalen von Anspruch 14 und durch ein Verfahren mit den Merkmalen von Anspruch 15 gelöst. Vorteilhafte Ausführungsformen der Erfindung sind Gegenstand der Unteransprüche.

Nach einer Ausführung der vorliegenden Erfindung weist ein Leitschaufelsegment für eine Turbomaschine, insbesondere für eine Gasturbine, insbesondere für eine Turbinenstufe einer Gasturbine, eine oder mehrere Leitschaufeln und ein oder mehrere Deckbänder, insbesondere wenigstens ein äußeres Deckband, mit wenigstens einem am Deckband angeordneten Profil, das vorliegend auch als erstes Profil bezeichnet wird, zur turbomaschinengehäuseseitigen Befestigung des Leitschaufelsegments auf, wobei sich das (erste) Profil in Umfangsrichtung zumindest teilweise über eine Umfangslänge des Leitschaufelsegments entlang des Deckbandes des Leitschaufelsegments erstreckt und wenigstens eine sich wenigstens teilweise in axialer Richtung und in Umfangsrichtung erstreckende Funktionsfläche, insbesondere zur turbomaschinengehäuseseitigen Befestigung des Leitschaufelsegments, aufweist, wobei wenigstens die Funktionsfläche wenigstens dieses (ersten) Profils in einer oder mehreren Radialebenen senkrecht zu einer Rotationsachse der Turbomaschine in Umfangsrichtung bei den Temperaturen wenigstens eines Temperaturbereichs unterhalb einer definierten Betriebstemperatur der Turbomaschine jeweils wenigstens zwei voneinander verschiedene Krümmungen aufweist.

Somit ist nach einer Ausführung der vorliegenden Erfindung die Funktionsfläche wenigstens eines Profils zur turbomaschinengehäuseseitigen Befestigung des Leitschaufelsegments in Umfangsrichtung des Leitschaufelsegments, bezogen auf einen funktionsgemäßen Einbauzustand in einem Turbomaschinengehäuse, bei den Temperaturen wenigstens eines Temperaturbereichs unterhalb einer definierten Betriebstemperatur mit wenigstens zwei voneinander verschiedenen Krümmungen gekrümmt und es existieren in Umfangsrichtung für wenigstens eine Funktionsfläche des Profils in wenigstens einer Radialebene zur Rotationsachse der Turbomaschine insbesondere wenigstens zwei unterschiedliche Krümmungskreise, wobei sich die zwei Krümmungskreise insbesondere in ihrem Krümmungsradius und/oder in ihrem Krümmungsmittelpunkt unterscheiden.

Durch Einbringen wenigstens zweier, voneinander verschiedenen Krümmungen in eine Funktionsfläche eines Profils zur turbomaschinengehäuseseitigen Befestigung des Leitschaufelsegments, kann bei entsprechender Ausgestaltung der zwei voneinander verschiedenen Krümmungen der Funktionsfläche eine infolge einer Erwärmung des Leitschaufelsegments auftretende Krümmungsänderung wenigstens teilweise ausgeglichen werden, so dass in einer Ausführung wenigstens bei der definierten Betriebstemperatur turbomaschinengehäuseseitig eine, wenigstens im Wesentlichen, vollständige Anlage der Funktionsfläche an einer, zugehörigen, turbomaschinengehäuseseitigen Kontaktfläche erreicht werden kann, insbesondere an einer mit einer konstanten Krümmung gekrümmten, turbomaschinengehäuseseitigen Kontaktfläche.

Infolgedessen kann in einer Ausführung eine verbesserte, turbomaschinengehäuseseitige Abstützung des Leitschaufelsegments im Turbomaschinengehäuse erreicht werden. Zusätzlich oder alternativ kann in einer Ausführung eine turbomaschinengehäuseseitige Dichtwirkung verbessert werden, was sich vorteilhaft auf den Wirkungsgrad der Turbomaschine auswirkt.

Die Richtungsangabe "axial" bezieht sich vorliegend in fachüblicher Weise auf eine Richtung parallel zu einer Rotations- bzw. (Haupt)Maschinenachse der Turbomaschine, die Richtungsangabe "Umfangsrichtung" entsprechend auf eine Rotationsrichtung um diese Rotations- bzw. (Haupt)Maschinenachse, die Richtungsangabe "radial" auf eine Richtung, die senkrecht auf der axialen Richtung und der Umfangsrichtung steht.

Der Begriff "Radialebene" bezieht sich vorliegend in fachüblicher Weise auf eine Normal(en)ebene zu einer Rotationsachse, im vorliegenden Fall insbesondere auf eine Normal(en)ebene zur Rotationsachse der Turbomaschine, d.h. insbesondere auf eine senkrecht zur (Haupt-)Maschinenachse orientierte Ebene.

Vorliegend wird unter einem Krümmungskreis, insbesondere einem zu einem Punkt einer Kurve gehörenden Krümmungskreis, in fachüblicher Weise ein Kreis verstanden, der mit einem Punkt einer Kurve y = f(x) die Tangente in diesem Punkt, d.h. die erste Ableitung y' = f'(x), und die zweite Ableitung y"=f"(x) gemeinsam hat.

In einer Ausführung der vorliegenden Erfindung erstreckt sich das wenigstens eine Profil des Leitschaufelsegments in Umfangsrichtung insbesondere vollständig über die Umfangslänge des Deckbandes des Leitschaufelsegments.

In einer Ausführung der vorliegenden Erfindung erstreckt sich die Funktionsfläche des Profils in Umfangsrichtung insbesondere vollständig über die gesamte Umfangslänge des Profils.

In einer Ausführung der vorliegenden Erfindung ist das wenigstens eine am Deckband angeordnete Profil zur turbomaschinengehäuseseitigen Befestigung des Leitschaufelsegments insbesondere zur turbomaschinengehäuseseitigen Abstützung und/oder Abdichtung ausgebildet. Insbesondere ist wenigstens eine Funktionsfläche, insbesondere wenigstens teilweise, als Abstützfläche, über welche insbesondere im Betrieb der Turbomaschine auf das Leitschaufelsegment wirkende Kräfte turbinengehäuseseitig abgestützt werden können, und/oder wenigstens teilweise als Dichtfläche zur turbomaschinengehäuseseitigen Abdichtung ausgebildet, insbesondere korrespondierend zu einer turbomaschinengehäuseseitigen Kontaktfläche.

In einer Ausführung der vorliegenden Erfindung verläuft die wenigstens eine Funktionsfläche des wenigstens einen Profils in wenigstens teilweiser axialer Richtung, d.h. zumindest mit einer Richtungskomponente in einer Richtung parallel zur Rotationsachse der Turbomaschine, in einer Ausführung ohne Krümmung, d.h. sie erstreckt sich in dieser Richtung insbesondere linear, oder weist über ihre Breite in wenigstens teilweiser axialer Richtung eine konstante Krümmung auf oder weist ebenfalls wenigstens zwei voneinander verschiedene Krümmungen auf, d.h. oder folgt in wenigstens teilweiser axialer Richtung einem Kurvenverlauf mit einem sich ändernden Krümmungsradius.

Die Angabe "konstant" bedeutet im Sinne der Erfindung in fachüblicher Weise "gleichbleibend", schließt jedoch Abweichungen von bis zu ± 10% mit ein, insbesondere Abweichungen innerhalb üblicher Toleranzbereiche.

In einer Ausführung der vorliegenden Erfindung weist ein Leitschaufelsegment insbesondere zusätzlich ein inneres Deckband auf zur rotationsachsenseitigen Befestigung des Leitschaufelsegments, insbesondere zur rotationsachsenseitigen Befestigung an einem Turbomaschinengehäuse.

In einer Ausführung der vorliegenden Erfindung weist das Leitschaufelsegment wenigstens ein bzw. das erste(s), insbesondere stromaufwärtige(s), insbesondere stromaufwärtigste(s), Profil und ein zweites, insbesondere stromabwärtiges, insbesondere stromabwärtigstes, Profil auf, wobei die Funktionsfläche des ersten Profils und die Funktionsfläche des zweiten Profils insbesondere jeweils in wenigstens einer Radialebene zur Rotationsachse der Turbomaschine in Umfangsrichtung bei den Temperaturen wenigstens eines Temperaturbereichs unterhalb einer definierten Betriebstemperatur wenigstens zwei voneinander verschiedene Krümmungen aufweisen.

Hierdurch kann eine besonders stabile, turbomaschinenseitige Befestigung des Leitschaufelsegments erreicht werden.

In einer Ausführung der vorliegenden Erfindung sind die beiden Profile dabei an axial gegenüberliegenden Endbereichen und/oder Enden eines Deckbandes, insbesondere eines gemeinsamen Deckbandes, insbesondere des äußeren Deckbandes, angeordnet und erstrecken sich insbesondere in Umfangsrichtung jeweils wenigstens teilweise über eine Umfangslänge des Leitschaufelsegments, insbesondere entlang des zugehörigen Deckbandes des Leitschaufelsegments, und weisen insbesondere jeweils wenigstens eine sich wenigstens in axialer Richtung und wenigstens teilweise, vorzugsweise vollständig, über die Umfanglänge des Leitschaufelsegments, in Umfangsrichtung erstreckende Funktionsfläche auf.

Hierdurch kann eine verbesserte turbomaschinenseitige Befestigung des Leitschaufelsegments erreicht werden.

In einer Ausführung der vorliegenden Erfindung ist wenigstens ein am Deckband angeordnetes Profil wenigstens teilweise über seine Länge in Umfangsrichtung als Hakenprofil ausgebildet, vorzugsweise vollständig über die gesamte Umfangslänge des Leitschaufelsegments.

Hierdurch kann auf einfache Art und Weise eine besonders stabile, turbomaschinenseitige Befestigung des Leitschaufelsegments erreicht werden.

In einer Ausführung der vorliegenden Erfindung weist (weisen) das erste Profil und/oder das zweite Profil wenigstens einen sich wenigstens teilweise in axialer Richtung und in Umfangsrichtung erstreckenden Vorsprung auf mit (jeweils) einer in radialer Richtung nach innen orientierten Innenfläche und einer in radialer Richtung nach außen orientierten Außenfläche, wobei beim ersten, stromaufwärtigen Profil insbesondere die Innenfläche des Vorsprungs und beim zweiten, stromabwärtigen Profil insbesondere die Außenfläche des Vorsprungs (jeweils) zumindest teilweise die Funktionsfläche bildet (bilden).

Hierdurch kann eine verbesserte Abstützung erreicht werden, insbesondere auch bei einem infolge der auftretenden Strömungskräfte auftretenden Kippmoment um eine Achse senkrecht zur Rotationsachse, insbesondere turbomaschinengehäuseseitig eine vollständige Anlage der Funktionsflächen. Insbesondere kann hierdurch ein Abheben wenigstens einer Funktionsfläche durch das Kippmoment von einer zugehörigen, turbomaschinenseitigen Kontaktfläche verhindert werden. Vielmehr kann insbesondere das Kippmoment zur Verstärkung einer Anpresskraft des Leitschaufelsegments an einer zugehörigen turbomaschinenseitigen Kontaktfläche, insbesondere im Bereich wenigstens einer Funktionsfläche des Leitschaufelsegments, genutzt werden.

In einer Ausführung der vorliegenden Erfindung weist (weisen) das erste Profil und/oder das zweite Profil, insbesondere jeweils, einen Profilquerschnitt mit einem in radialer Richtung innenliegenden und sich wenigstens teilweise in axialer Richtung und in Umfangsrichtung erstreckenden ersten Vorsprung und mit einem zweiten, in radialer Richtung weiter außen liegenden und sich ebenfalls wenigstens teilweise in axialer Richtung und in Umfangsrichtung erstreckenden zweiten Vorsprung und mit einem die beiden Vorsprünge verbindenden, sich wenigstens teilweise in radialer Richtung erstreckenden Steg dazwischen auf, insbesondere (jeweils) einen wenigstens teilweise U-förmigen Profilquerschnitt, wobei, insbesondere (jeweils) beim ersten Profil die Innenfläche des zweiten, radial weiter außenliegenden Vorsprungs zumindest teilweise die Funktionsfläche bildet und/oder beim zweiten Profil insbesondere (jeweils) die Außenfläche des zweiten, weiter außenliegenden Vorsprungs.

Hierdurch kann eine besonders einfache turbomaschinengehäuseseitige Befestigung des Leitschaufelsegmentes erreicht werden.

In einer Ausführung der vorliegenden Erfindung weist wenigstens eine Funktionsfläche wenigstens eines Profils einen ersten Funktionsflächenabschnitt und wenigstens einen weiteren Funktionsflächenabschnitt auf, insbesondere wenigstens zwei weitere Funktionsflächenabschnitte, wobei der erste Funktionsflächenabschnitt in wenigstens einer Radialebene senkrecht zur Rotationsachse der Turbomaschine in Umfangsrichtung in wenigstens einen Temperaturbereich unterhalb der definierten Betriebstemperatur der Turbomaschine mit einer ersten, insbesondere konstanten, Krümmung gekrümmt ist und wenigstens ein weiterer Funktionsflächenabschnitt, insbesondere wenigstens zwei weitere Funktionsflächenabschnitte, in wenigstens einer Radialebene zur Rotationsachse der Turbomaschine in Umfangsrichtung in wenigstens einem Temperaturbereich unterhalb der definierten Betriebstemperatur der Turbomaschine mit einer weiteren, von der ersten Krümmung verschiedenen und insbesondere konstanten Krümmung gekrümmt ist.

Hierdurch kann die Herstellung eines Leitschaufelsegmentes gemäß der vorliegenden Erfindung vereinfacht werden. Insbesondere können die zwei voneinander verschiedenen Krümmungen einer Funktionsfläche in Umfangsrichtung auf einfache Art und Weise und nacheinander eingebracht werden.

Insbesondere ist die Krümmung der Funktionsfläche, insbesondere im ersten Funktionsflächenabschnitt, in Umfangsrichtung durch einen ersten Krümmungskreis und/oder einen sich in axialer Richtung, d.h. parallel zur Rotationsachse der Turbomaschine, erstreckenden ersten Krümmungszylinder definiert und insbesondere im zweiten Funktionsflächenabschnitt durch einen weiteren Krümmungskreis oder Krümmungszylinder.

Somit verläuft in einer Ausführung der vorliegenden Erfindung wenigstens eine Funktionsfläche wenigstens eines Profils im ersten Funktionsflächenabschnitt in Umfangsrichtung insbesondere entlang eines durch einen ersten Krümmungskreis oder durch einen ersten Krümmungszylinder definierten Kreisbahnsegments und im zweiten Funktionsflächenabschnitt in Umfangsrichtung insbesondere entlang eines durch einen zweiten Krümmungskreis oder zweiten Krümmungszylinder definierten Kreisbahnsegmentes.

In einer Ausführung der vorliegenden Erfindung grenzt der erste Funktionsflächenabschnitt in Umfangsrichtung insbesondere unmittelbar an wenigstens eine der weiteren Funktionsflächenabschnitte an, wobei der erste Funktionsflächenabschnitt in wenigstens einer Radialebene zur Rotationsachse der Turbomaschine in Umfangsrichtung insbesondere tangential in den weiteren, an den ersten Funktionsflächenabschnitt angrenzenden Funktionsflächenabschnitt übergeht.

Hierdurch können Unstetigkeiten im Funktionsflächenverlauf, insbesondere in Umfangsrichtung, welche sich unter anderem aufgrund entstehender Spannungsspitzen nachteilig auf die Festigkeit des Leitschaufelsegments auswirken und darüber hinaus nachteilig im Hinblick auf die turbomaschinengehäuseseitige Abdichtung sind, vermieden werden.

In einer Ausführung der vorliegenden Erfindung weist insbesondere wenigstens ein Funktionsflächenabschnitt wenigstens einer Funktionsfläche wenigstens eines Profils in Umfangsrichtung wenigstens über einen Teil seiner Umfangslänge, insbesondere über seine gesamte Umfangslänge, eine konstante Krümmung auf.

In einer Ausführung der vorliegenden Erfindung weist wenigstens eine Funktionsfläche wenigstens eines Profils drei Funktionsflächenabschnitte auf, insbesondere einen ersten Funktionsflächenabschnitt, einen ersten weiteren Funktionsflächenabschnitt und einen zweiten weiteren Funktionsflächenabschnitt, wobei der erste Funktionsflächenabschnitt in Umfangsrichtung insbesondere zwischen den beiden weiteren Funktionsflächenabschnitten angeordnet ist.

Weist die Funktionsfläche wenigstens eines Profils lediglich einen ersten Funktionsflächenabschnitt und lediglich einen weiteren Funktionsflächenabschnitt auf, d.h. nur zwei Funktionsflächenabschnitte, erstreckt sich wenigstens einer der Funktionsflächenabschnitte insbesondere über eine Hälfte der Funktionsfläche in Umfangsrichtung, wobei sich insbesondere beide Funktionsflächenabschnitte über jeweils eine Hälfte der Funktionsfläche in Umfangsrichtung erstrecken.

In einer Ausführung der vorliegenden Erfindung, insbesondere bei einer Funktionsfläche mit zwei oder drei Funktionsflächenabschnitten in Umfangsrichtung, erstreckt sich wenigstens einer der Funktionsflächenabschnitt über einen Anteil an der Umfangslänge der zugehörigen Funktionsfläche von wenigstens 20%, wenigstens 30%, wenigstens 40% oder wenigstens 50% bis höchstens 50%, 60%, 70% oder 80%.

In einer Ausführung der vorliegenden Erfindung, insbesondere bei einer Funktionsfläche mit drei Funktionsflächenabschnitten in Umfangsrichtung, erstreckt sich insbesondere wenigstens einer der Funktionsflächenabschnitt über einen Anteil an der Umfangslänge der zugehörigen Funktionsfläche von in etwa 33%, insbesondere von 33% der Umfangslänge der Funktionsfläche.

In einer Ausführung der Erfindung ist die Krümmung der Funktionsfläche des ersten Funktionsflächenabschnitts zumindest über einen Teil der Umfangslänge, insbesondere über die gesamte Umfangslänge des ersten Funktionsflächenabschnitts, in Umfangsrichtung durch einen in einer Radialebene zur Rotationsachse der Turbomaschine liegenden ersten Krümmungskreis mit einem ersten Krümmungsradius definiert, wobei der Mittelpunkt des ersten Krümmungskreises insbesondere auf der Rotationsachse der Turbomaschine liegt.

Somit fällt in einer Ausführung der vorliegenden Erfindung der Krümmungsmittelpunkt des die Krümmung des ersten Funktionsflächenabschnitts definierenden ersten Krümmungskreises insbesondere mit der Rotationsachse der Turbomaschine, d.h. mit der (Haupt)Maschinenachse, zusammen. Insbesondere ist die Krümmung der Funktionsfläche im ersten Funktionsflächenabschnitt dabei über die Umfangslänge des ersten Funktionsflächenabschnitts konstant, d.h. durch denselben Krümmungskreis definiert, wobei der Verlauf der Funktionsfläche des ersten Funktionsflächenabschnitts insbesondere durch ein Kreissegment des ersten Krümmungskreises in der zugehörigen Radialebene definiert ist.

In einer Ausführung der vorliegenden Erfindung ist die Krümmung der Funktionsfläche wenigstens eines weiteren Funktionsflächenabschnitts zumindest über einen Teil der Umfangslänge, insbesondere über die gesamte Umfangslänge des weiteren Funktionsflächenabschnitts, in Umfangsrichtung durch einen in einer Radialebene zur Rotationsachse der Turbomaschine liegenden weiteren Krümmungskreis mit einem weiteren Krümmungsradius definiert, wobei der Mittelpunkt des weiteren Krümmungskreises insbesondere versetzt zur Rotationsachse der Turbomaschine liegt.

In einer Ausführung der vorliegenden Erfindung liegt dabei der Mittelpunkt des weiteren Krümmungskreises insbesondere mit dem Mittelpunkt des ersten Krümmungskreises, welcher die Krümmung des ersten Funktionsflächenabschnitts definiert, in einer gemeinsamen Radialebene.

Der Radius des zweiten Krümmungskreises kann dabei verschieden vom Radius des ersten Krümmungskreises sein, oder aber sofern der Mittelpunkt des zweiten Krümmungskreises nicht mit dem Mittelpunkt des ersten Krümmungskreises zusammenfällt, gleich dem Radius des ersten Krümmungskreises.

In einer Ausführung der vorliegenden Erfindung ist der zweite Krümmungskreis, welcher die Krümmung des zweiten Funktionsflächenabschnitts definiert, insbesondere über die gesamte Umfangslänge des zweiten Funktionsflächenabschnitts derselbe, wobei insbesondere der Verlauf der Funktionsfläche im zweiten Funktionsflächenabschnitt durch ein Kreissegment des zweiten Krümmungskreises in der Radialebene in der zugehörigen Radialebene definiert ist.

In einer alternativen Ausführung der vorliegenden Erfindung ist der Mittelpunkt des ersten Krümmungskreises versetzt zur Rotationsachse angeordnet, wobei insbesondere der Mittelpunkt wenigstens eines weiteren Krümmungskreises mit der Rotationsachse zusammenfällt.

In einer weiteren, alternativen Ausführung der vorliegenden Erfindung liegen sämtliche Mittelpunkte des ersten Krümmungskreises und der weiteren Krümmungskreise, welche die Krümmung wenigstens einer Funktionsfläche definieren, versetzt zur Rotationsachse, und insbesondere wenigstens zwei Krümmungskreismittelpunkte liegen versetzt zu einander und/oder wenigstens zwei Krümmungskreise weisen zwei voneinander verschiedene Krümmungsradien auf.

In einer Ausführung der vorliegenden Erfindung ist wenigstens ein weiterer Krümmungsradius wenigstens eines weiteren Krümmungskreises kleiner als der erste Krümmungsradius des ersten Krümmungskreises, insbesondere um wenigstens 2%, 3%, oder 5% und höchstens um 5%, 7,5% oder 10%. D.h. insbesondere beträgt der Radius wenigstens eines weiteren Krümmungskreises höchstens 98%, 97% oder 95% und wenigstens 95%, 92,5% oder 90% des Radius des ersten Krümmungskreises.

Hierdurch kann, eine entsprechende Wahl der zugehörigen Krümmungsradien und der Lage der Krümmungsmittelpunkte vorausgesetzt, auf relativ einfache Art und Weise erreicht werden, dass sich die zugehörige Funktionsfläche infolge einer Erwärmung des Leitschaufelsegments beim Betrieb der Turbomaschine derart verformt, dass sich wenigstens bei der definierten Betriebstemperatur eine konstante Krümmung der Funktionsfläche in Umfangsrichtung einstellt, insbesondere über die gesamte Umfangslänge der Funktionsfläche.

Insbesondere kann hierdurch eine "Aufweitung", d.h. eine Verringerung der Krümmung der Funktionsfläche in Umfangsrichtung, insbesondere der äußeren Funktionsflächenabschnitte, insbesondere gezielt, ausgeglichen werden.

In einer Ausführung der vorliegenden Erfindung ist die Funktionsfläche in wenigstens einer Radialebene zur Rotationsachse der Turbomaschine in Umfangsrichtung symmetrisch gekrümmt, bezogen auf die Umfangslänge der Funktionsfläche des Leitschaufelsegments, insbesondere symmetrisch mit einer Abweichung von bis zu ± 10% hinsichtlich der Lage der Symmetrieachse zu einer Mitte der Funktionsfläche in Umfangsrichtung und/oder hinsichtlich des Verlaufs der Funktionsfläche mit einer Abweichung von bis zu ± 10% vom zugehörigen Krümmungsradius.

In einer Ausführung der vorliegenden Erfindung sind die wenigstens zwei voneinander verschiedenen Krümmungen wenigstens einer Funktionsfläche wenigstens eines Profils des Leitschaufelsegments derart gewählt, dass die Funktionsflächen in einem funktionsgemäßen Einbauzustand des Leitschaufelsegment in einer Turbomaschine beim Betrieb der Turbomaschine wenigstens bei der definierten Betriebstemperatur eine konstante Krümmung in Umfangsrichtung aufweist, welche insbesondere durch eine in einer Radialebene zur Rotationsachse der Turbomaschine liegenden Krümmungskreis mit einem Krümmungsradius definiert ist, dessen Mittelpunkt auf der Rotationsachse der Turbomaschine liegt.

Hierdurch kann wenigstens bei der definierten Betriebstemperatur eine vollständige Anlage der Funktionsfläche des Leitschaufelsegments in Umfangsrichtung turbomaschinengehäuseseitig sichergestellt werden.

In einer Ausführung der vorliegenden Erfindung weist ein Leitgitter für eine, insbesondere einer, Turbomaschine, insbesondere für eine, insbesondere einer, Gasturbine, insbesondere für eine, insbesondere einer, Turbinenstufe einer Gasturbine, ein oder mehrere Leitschaufelsegmente nach einer der hier beschriebenen Ausführungen auf.

In einer Ausführung der vorliegenden Erfindung weist eine Turbomaschine, insbesondere eine Gasturbine, insbesondere wenigstens eine Turbinenstufe der Gasturbine, wenigstens ein Leitschaufelsegment nach einer der hier beschriebenen Ausführungen auf.

Zur Herstellung eines Leitschaufelsegments nach einer der hier beschriebenen Ausführungen wird in einer Ausführung zunächst das Leitschaufelsegment durch Urformen hergestellt, insbesondere durch Gießen oder durch ein generatives Verfahren, und anschließend bearbeitet, wobei wenigstens eine Funktionsfläche wenigstens eines Profils, insbesondere wenigstens durch Spanen mit geometrisch unbestimmter Schneide, insbesondere durch Schleifen, zum Einbringen der wenigstens zwei voneinander verschiedenen Krümmungen der Funktionsfläche in Umfangsrichtung bearbeitet wird. Dabei wird insbesondere in einem ersten Schritt in die Funktionsfläche über ihre gesamte Länge in Umfangsrichtung die erste Krümmung eingebracht und insbesondere in wenigstens einem weiteren Schritt in wenigstens einem weiteren Funktionsflächenabschnitt die zugehörige weitere Krümmung. Entsprechend ist in einer Ausführung wenigstens eine der Funktionsflächen durch Spanen mit geometrisch unbestimmter Schneide, insbesondere durch Schleifen, bearbeitet, insbesondere deren voneinander verschiedene Krümmungen hergestellt.

Beim Einbringen der ersten Krümmung in wenigstens eine Funktionsfläche fällt in einer Ausführung der Mittelpunkt eines rotationssymmetrischen Bearbeitungswerkzeugs, insbesondere der Mittelpunkt eines rotationssymmetrischen Schleifwerkzeugs, mit dem Mittelpunkt des ersten Krümmungskreises zusammen und definiert insbesondere einen ersten Schleifmittelpunkt.

Beim Einbringen einer weiteren Krümmung in die Funktionsfläche fällt in einer Ausführung der Mittelpunkt eines rotationssymmetrischen Bearbeitungswerkzeugs, insbesondere der Mittelpunkt eines rotationssymmetrischen Schleifwerkzeugs mit dem Mittelpunkt des zugehörigen, weiteren Krümmungskreises zusammen und definiert einen weiteren Schleifmittelpunkt, wobei der weitere Schleifmittelpunkt insbesondere versetzt zum Mittelpunkt des ersten Schleifmittelpunktes liegt.

Hierdurch können auf einfache Art und Weise die zwei voneinander verschiedenen Krümmungen in die Funktionsfläche eingebracht werden.

In einer Ausführung der vorliegenden Erfindung ist das Leitschaufelsegment aus einer Nickel-Basis-Legierung, insbesondere einer Nickel-Basis-Superlegierung oder einer Kobalt-Basis-Superlegierung hergestellt oder weist eine Nickel-Basis-Legierung, Nickel-Basis-Superlegierung oder Kobalt-Basis-Superlegierung auf.

Weitere vorteilhafte Weiterbildungen der vorliegenden Erfindung ergeben sich aus den Unteransprüchen und der nachfolgenden Beschreibung bevorzugter Ausführungen sowie den zugehörigen Figuren. Funktionsgleiche Teile und/oder Abschnitte sind dabei mit den gleichen Bezugszeichen versehen. Hierzu zeigt, teilweise schematisiert:
- Fig. 1: einen Ausschnitt eines Leitschaufelsegments nach einer ersten Ausführung der vorliegenden Erfindung in perspektivischer Darstellung bei einer Betriebstemperatur unterhalb einer definierten Betriebstemperatur;
- Fig. 2a: einen Ausschnitt eines Leitschaufelsegment nach einer weiteren Ausführung der vorliegenden Erfindung, ebenfalls in perspektivischer Darstellung bei einer Betriebstemperatur unterhalb einer definierten Betriebstemperatur;
- Fig. 2b: den Ausschnitt des Leitschaufelsegments aus Fig. 2a;
- Fig. 3: einen Ausschnitt des Leitschaufelsegments aus Fig. 2a und 2b in einem turbomaschinengehäuseseitig befestigten Zustand in einer schematischen Schnittdarstellung;
- Fig. 4: das äußere Deckband des Leitschaufelsegments aus Fig. 2a und 2b und 3 in einer ersten perspektivischen Darstellung;
- Fig. 5: das äußere Deckband des Leitschaufelsegments aus den Fig. 2a bis 4 in einer zweiten perspektivischen Darstellung;
- Fig. 6: das äußere Deckband aus den Fig. 2a bis 5 in einer dritten perspektivischen Darstellung; und
- Fig. 7: den Ausschnitt des Leitschaufelsegments aus Fig. 2a und 2b bei der definierten Betriebstemperatur.

**Fig. 1** zeigt einen Ausschnitt eines Leitschaufelsegments nach einer ersten Ausführung der vorliegenden Erfindung in perspektivischer Darstellung bei einer Betriebstemperatur unterhalb einer definierten Betriebstemperatur.

Dieses Leitschaufelsegment 10 weist dabei sechs Leitschaufeln 11 auf, welche jeweils durch ein in radialer Richtung, bezogen auf eine Rotationsachse A einer zugehörigen Turbomaschine, weiter außenliegendes, äußeres Deckband 12 sowie durch ein radial weiter innenliegendes, hier nicht dargestelltes inneres Deckband miteinander verbunden sind.

Am äußeren Deckband 12 sind jeweils zwei sich jeweils in Umfangsrichtung U über die gesamte Umfangslänge L des Leitschaufelsegments 10 erstreckende Profile 16, 17 zur turbomaschinengehäuseseitigen Befestigung des Leitschaufelsegments 10 angeordnet, wobei das Leitschaufelsegment 10 ein erstes strömungsaufwärtiges Profil 16 sowie ein zweites, strömungsabwärtiges Profil 17 aufweist, in Bezug auf eine Strömungsrichtung S, in welcher das Leitschaufelsegment 10 beim Betrieb einer zugehörigen Turbomaschine durchströmt wird.

Die beiden Profile 16 und 17 sind dabei jeweils als durchgehende Hakenprofile 16, 17 mit einem im Wesentlichen U-förmigen Querschnitt ausgestaltet.

Beide Hakenprofile 16 und 17 weisen dabei jeweils zwei Vorsprünge 16I und 16A bzw. 17I und 17A auf, jeweils einen weiter in radialer Richtung innenliegenden Vorsprung 16I bzw. 17I und einen jeweils in radialer Richtung weiter außenliegenden Vorsprung 16A bzw. 17A, wobei sich die Vorsprünge 16I und 16A bzw. 17I und 17A beider Hakenprofile 16, 17 jeweils im Wesentlichen in axialer Richtung, d.h. im Wesentlichen parallel zur Rotationsachse A, erstrecken.

Eine in radialer Richtung nach außen orientierte Außenfläche 18 des äußeren Vorsprungs 17A des zweiten, stromabwärtigen Profils 17 sowie eine in radialer Richtung nach innen orientierte Innenfläche 19 des äußeren Vorsprungs 16A des ersten, stromaufwärtigen Profils 16 sind dabei jeweils als Funktionsfläche 18 bzw. 19 ausgebildet, wobei sich die Funktionsflächen 18 und 19 jeweils in einer Radialebene senkrecht zur Rotationsachse A der Turbomaschine in Umfangsrichtung U, d.h. entlang der äußeren Vorsprünge 17A und 16A in Umfangsrichtung U, sowie in axialer Richtung, insbesondere parallel zur Rotationsachse A, erstrecken.

In dem dargestellten Zustand, d.h. bei einer Betriebstemperatur unterhalb der definierten Betriebstemperatur, weist die Funktionsfläche 18 in einer Radialebene senkrecht zur Rotationsachse A, insbesondere über ihre gesamte Breite in axialer Richtung zwei voneinander unterschiedliche Krümmungen auf, wobei die Funktionsfläche 18 dabei in wenigstens zwei Punkten durch zwei voneinander verschiedene Krümmungskreise definiert ist, symbolisiert durch die beiden voneinander verschiedenen Krümmungsradien R1 und R2.

In dieser Ausführung eines Leitschaufelsegments 10 gemäß der vorliegenden Erfindung unterscheiden sich die beiden Krümmungskreise, welche die Krümmung der Funktionsfläche 18 definieren, sowohl in der Lage ihrer Mittelpunkte M1 und M2 als auch in ihrem Radius R1 und R2, wobei der Mittelpunkt M1 des ersten Krümmungskreises mit dem Radius R1 mit der Rotationsachse A zusammenfällt.

Die Fig. 2a und 2b zeigen jeweils einen Ausschnitt eines Leitschaufelsegments 20 nach einer zweiten Ausführung der vorliegenden Erfindung, wobei der Übersichtlichkeit halber in den Fig. 2a und 2b jeweils nur ein Teil der Bezugszeichen dargestellt ist. Das Leitschaufelsegment 20 unterscheidet sich dabei dahingehend von dem in Fig. 1 dargestellten Leitschaufelsegment 10 nach einer ersten Ausführung der vorliegenden Erfindung, dass sowohl die Funktionsfläche 18 als auch die Funktionsfläche 19 drei aneinander angrenzende und tangential ineinander übergehende Funktionsflächenabschnitte aufweisen, wobei in Fig. 2a die Funktionsflächenabschnitte 18A, 18B und 18C der Funktionsfläche 18 erkennbar dargestellt sind und in Fig. 2b die Funktionsflächenabschnitte 19A, 19B und 19C der Funktionsfläche 19, welche jeweils voneinander verschiedene Krümmungen aufweisen.

Die beiden äußeren, bezogen auf die Darstellung linken und rechten, Funktionsflächenabschnitte 18B bzw. 19B und 18C bzw. 19C erstrecken sich jeweils über einen Anteil von 33% der Umfangslänge L des zugehörigen Profils 17, während sich der mittlere, erste Funktionsflächenabschnitt 18A bzw. 19A über einen Anteil der Umfangslänge L des zugehörigen Profils 17 bzw. 16von 40% in Umfangsrichtung U erstreckt.

Dabei ist bei dieser Ausführung eines Leitschaufelsegment 20 gemäß der vorliegenden Erfindung die Krümmung der einzelnen Funktionsflächenabschnitte 18A, 18B und 18C bzw. 19A, 19B und 19C in Umfangsrichtung U jeweils konstant.

Somit verlaufen bei dem Leitschaufelsegment 20 die Funktionsflächen 18 und 19 im ersten Funktionsflächenabschnitt 18A bzw. 19A entlang eines Kreisbahnsegments eines ersten Krümmungskreises, welcher durch einen Kreismittelpunkt M1 und einen ersten Krümmungsradius R1 bzw. R4 definiert ist, während die Funktionsflächen im zweiten Funktionsflächenabschnitt 18B und 19B in Umfangsrichtung U entlang eines Kreisbahnsegments eines zweiten Krümmungskreises verlaufen, welcher durch einen zweiten Krümmungskreismittelpunkt M2 und einen zweiten Krümmungsradius R2 bzw. R5 definiert ist. Im dritten Funktionsflächenabschnitt 18C bzw. 19C verlaufen die Funktionsflächen 18 und 19 in Umfangsrichtung U entlang eines Kreisbahnsegments, welches durch einen dritten Krümmungskreis mit einem dritten Krümmungskreismittelpunkt M3 sowie einem dritten Krümmungsradius R3 bzw. R6 definiert ist.

Der Krümmungskreismittelpunkt M1 des ersten Krümmungskreises ist dabei derart gewählt, dass er mit der Rotationsachse A der Turbomaschine zusammenfällt, während die beiden Krümmungskreismittelpunkte M2 und M3 der beiden weiteren Krümmungskreise versetzt zur Rotationsachse A liegen und in diesem Fall insbesondere auch versetzt zueinander angeordnet sind.

Jedoch liegen bei dieser Ausführung der vorliegenden Erfindung die Krümmungsmittelpunkte M1, M2 und M3 der die Krümmung der Funktionsfläche definierenden Krümmungskreise sämtlich in einer gemeinsamen Radialebene zur Rotationsachse A.

Die Krümmungskreismittelpunkte eines Profils 16 bzw. 17 können dabei mit den Krümmungskreismittelpunkten des anderen Profils 17 bzw. 16 in einer gemeinsamen Radialebene oder in einer von dieser verschiedenen Radialebene liegen.

Die beiden Krümmungskreisradien R2 bzw. R5 und R3 bzw. R6 der beiden äußeren Funktionsflächenabschnitte 18B und 18C bzw. 19B und 19C sind bei dieser Ausführung jeweils kleiner gewählt als der Krümmungskreisradius R1 bzw. R4 des ersten Krümmungskreises, welcher die Krümmung des mittleren Funktionsflächenabschnitts 18A bzw.19A definiert.

Hierdurch kann, eine entsprechende Wahl der zugehörigen Krümmungsradien R1, R2 und R3 bzw. R4, R5 und R6 und der Lage der Krümmungsmittelpunkte M1, M2 und M3 im Verhältnis dazu vorausgesetzt, auf relativ einfache Art und Weise erreicht werden, dass sich die zugehörige Funktionsfläche 18 bzw. 19 infolge einer Erwärmung des Leitschaufelsegments 20 beim Betrieb der Turbomaschine derart verformt, dass sich wenigstens bei der definierten Betriebstemperatur eine konstante Krümmung der Funktionsfläche 18 bzw. 19 in Umfangsrichtung U einstellt, insbesondere über die gesamte Umfangslänge L der Funktionsfläche 18 bzw. 19. Insbesondere kann hierdurch eine "Aufweitung", d.h. eine Verringerung der Krümmung der Funktionsfläche 18 bzw. 19 in Umfangsrichtung, insbesondere der äußeren Funktionsflächenabschnitte 18B und 18C bzw. 19B und 19C, insbesondere gezielt, ausgeglichen werden.

In axialer Richtung weisen die Funktionsflächen 18, 19 keine Krümmung auf. D.h. in axialer Richtung erstrecken sich die Funktionsflächen 18, 19 entlang einer Geraden.

Die einzelnen, jeweils benachbarten Funktionsflächenabschnitte 18A, 18B und 18C bzw. 19A, 19B und 19C grenzen jeweils unmittelbar aneinander und gehen jeweils tangential ineinander über.

**Fig. 3** zeigt einen Ausschnitt des Leitschaufelsegments aus den Fig. 2a und 2b in einem turbomaschinengehäuseseitig befestigten Zustand in einer schematischen Schnittdarstellung, wobei anhand dieser Darstellung insbesondere gut zu erkennen ist, wie das Leitschaufelsegment 20 turbomaschinengehäuseseitig über die beiden Profile 17 und 16 am Turbomaschinengehäuse 30 abgestützt ist und zwar jeweils über die äußeren Vorsprünge 16A und 17A der beiden Profile 16 und 17.

Um zu vermeiden, dass während des Betriebs, insbesondere infolge eines beim Durchströmen von Fluid durch das Leitschaufelsegment 20 in Strömungsrichtung S auftretenden Kippmoments um eine Achse senkrecht zur Rotationsachse A, in diesem Fall eine sich senkrecht zur Zeichenebene orientierten Achse, das Leitschaufelsegment 20, insbesondere dessen Funktionsflächen 18 und 19, von der zugehörigen, turbomaschinengehäuseseitigen Anlagefläche bzw. Kontaktfläche abhebt, ist das Leitschaufelsegment 20 über die radial nach außen orientierte Funktionsfläche 18 des zweiten, strömungsabwärtigen Hakens und die radial nach innen orientierte Funktionsfläche 19, am Turbomaschinengehäuse 30 abgestützt.

Mit einer derartigen Ausgestaltung führen infolge einer Durchströmung auftretende Kippmomente zu einer verstärkten Abstützung anstatt zu einem Abheben der Funktionsflächen 18, 19 von den zugehörigen Kontaktflächen des Gehäuses 30.

Hierdurch kann zum einen verhindert werden, dass sich gerade bei hohen, infolge des zusätzlichen Kippmoments auftretenden Kräften, die Kräfte auf eine kleinere Abstützfläche verteilen. Dies ist aus Festigkeitsgründen vorteilhaft. Ferner können Undichtigkeiten, die durch ein Abheben der Funktionsfläche(n) 18, 19 von der zugehörigen Kontakt- bzw. Anlagefläche vermieden werden. Dies ist insbesondere vorteilhaft im Hinblick auf den Wirkungsgrad der Turbomaschine.

**Fig. 4** zeigt das Deckband 22 des Leitschaufelsegments 20 aus Fig. 3 in einer ersten perspektivischen Darstellung, wobei in dieser perspektivischen Darstellung insbesondere gut erkennbar ist, wie sich die Funktionsfläche 18 des zweiten, strömungsabwärtigen Profils 17 sowohl in Umfangsrichtung U entlang des Profils 17 sowie auch in axialer Richtung erstreckt, insbesondere linear ohne eine Krümmung.

Entsprechendes gilt für die Funktionsfläche 19 des vorderen, strömungsaufwärtigen Profils 16, wobei sich die Funktionsfläche 19 ebenfalls in axialer Richtung sowie in Umfangsrichtung U über die Länge des Profils 16 erstreckt und in axialer Richtung ebenfalls keine Krümmung aufweist.

Anhand von **Fig. 5** sind die einzelnen Funktionsflächenabschnitte 18A, 18B und 18C der Funktionsfläche 18 des zweiten, stromabwärtigen Profils 17 sowie deren Erstreckung in Umfangsrichtung U über die gesamten Umfangslänge L des Profils 17 und deren Erstreckung ebenfalls in axialer Richtung gut erkennbar.

Wie anhand von **Fig. 6** erkennbar ist, weist die radial nach innen orientierte Funktionsfläche 19, die durch die Innenfläche des äußeren Vorsprungs 16A des vorderen, stromaufwärtigen Profils 16 gebildet ist, ebenfalls drei Funktionsflächenabschnitte 19A, 19B und 19C auf, welche ebenfalls unmittelbar aneinandergrenzend angeordnet sind und ebenfalls tangential ineinander übergehen und jeweils durch einen zugehörigen Krümmungskreis definiert sind und jeweils in Umfangsrichtung U eine konstante Krümmung aufweisen.

Dabei ist der erste Funktionsflächenabschnitt 19A der Funktionsfläche 19 durch einen ersten Krümmungskreis mit einem ersten Krümmungsradius R4 definiert, wobei der Krümmungsmittelpunkt des zugehörigen Krümmungskreises insbesondere ebenfalls mit der Rotationsachse A zusammenfällt.

Der zweite Funktionsflächenabschnitt 19B weist ebenfalls eine konstante Krümmung in Umfangsrichtung U über die Länge des Funktionsabschnittes 19B auf, wobei die Krümmung des zweiten Funktionsflächenabschnittes 19B durch einen zweiten Krümmungskreis mit einem zweiten Krümmungsradius R5 definiert ist, dessen Mittelpunkt versetzt zur Rotationsachse A liegt, jedoch insbesondere in einer gemeinsamen Radialebene mit dem Mittelpunkt des ersten Krümmungskreises.

Der dritte Funktionsflächenabschnitt 19C weist ebenfalls in Umfangsrichtung U eine konstante Krümmung auf über die Länge des Funktionsflächenabschnitts 19C auf, wobei die Krümmung des dritten Funktionsflächenabschnitts 19C durch einen dritten Krümmungskreis mit einem dritten Krümmungskreismittelpunkt und einem dritten Krümmungsradius R6 definiert ist, wobei der dritte Krümmungskreismittelpunkt ebenfalls versetzt zur Rotationsachse A angeordnet ist, jedoch insbesondere ebenfalls in einer gemeinsamen Radialebene mit dem ersten Krümmungskreismittelpunkt und dem zweiten Krümmungsmittelpunkt liegt.

Der Radius R5 des zweiten Krümmungskreises sowie der Radius R6 des dritten Krümmungskreises sind insbesondere, wie bei der Funktionsfläche 18, jeweils kleiner als der Radius R4 des ersten Krümmungskreises. Der Radius des zweiten Krümmungskreises R5 und der Radius des dritten Krümmungskreises R6 sind darüber hinaus außerdem verschieden voneinander.

**Fig. 7** zeigt das Leitschaufelsegment 20 aus den Fig. 2a und 2b bei der definierten Betriebstemperatur, wobei der besseren Übersichtlichkeit halber nur die einzelnen Funktionsflächenabschnitte 19A, 19B und 19C der Funktionsfläche 19 bezeichnet sind. Das in Fig. 7 gezeigte Leitschaufelsegment 20 hat sich infolge der Erwärmung beim Betrieb der Turbomaschine verformt, insbesondere "aufgeweitet", gegenüber dem in den Fig. 2a und 2b dargestellten Zustand unterhalb der definierten Betriebstemperatur. Insbesondere hat sich jeweils die Krümmung der Funktionsflächen 18 und 19 verringert, insbesondere in den beiden äußeren Funktionsflächenabschnitten 19B und 19C bzw. 18B und 18C.

Im dargestellten Zustand bei der definierten Betriebstemperatur weisen die beiden Funktionsflächen 18 und 19 des Leitschaufelsegments 20 jeweils eine konstante Krümmung in Umfangsrichtung U über die gesamte Umfangslänge L der Profile 16 und 17 auf, anstatt zwei voneinander verschiedene Krümmungen wie unterhalb der definierten Betriebstemperatur gemäß den Fig. 2a und 2b, was in Fig. 7 jeweils durch mit "R" bezeichnete Pfeile, welche die jeweiligen Radien R der zugehörigen Krümmungskreise bei der Betriebstemperatur darstellen, symbolisiert ist.

In einer besonders vorteilhaften Ausführung der vorliegenden Erfindung, insbesondere bei geeigneter Wahl der einzelnen Krümmungsradien R1, R2 und R3 bzw. R4, R5 und R6 sowie geeigneter Wahl der Lage der Mittelpunkte M1, M2 und M3 der zugehörigen Krümmungskreise wenigstens in Abhängigkeit von den Betriebsbedingungen, der geometrischen Gestaltung des Leitschaufelsegments 20 und dem Werkstoff des Leitschaufelsegments 20, sind die Funktionsflächen 18 und 19 wenigstens bei der definierten Betriebstemperatur, wie im vorliegenden Fall, konzentrisch um die Rotationsachse A gekrümmt.

Aufgrund in der Regel größerer Wandstärken des Turbomaschinengehäuses verformen sich die turbomaschinengehäuseseitigen Anlage- bzw. Kontaktflächen während des Betriebs in der Regel deutlich weniger, so dass sich deren Krümmung bei Erwärmung nahezu kaum verändert. Bevorzugt werden die turbomaschinengehäuseseitigen Anlage- bzw. Kontaktflächen daher mit einer konstanten, insbesondere konzentrischen Krümmung zur Rotationsache hergestellt.

Mit einem Leitschaufelsegment gemäß der vorliegenden Erfindung kann somit wenigstens bei der definierten Betriebstemperatur eine vollständige Anlage der Funktionsflächen 18 und 19 an einer, zugehörigen, turbomaschinengehäuseseitigen Kontaktfläche, insbesondere an einer mit einer konstanten Krümmung gekrümmten turbomaschinengehäuseseitigen Kontaktfläche, erreicht bzw. sichergestellt werden.

Obwohl in der vorhergehenden Beschreibung exemplarische Ausführungen erläutert wurden, sei darauf hingewiesen, dass eine Vielzahl von Abwandlungen möglich ist. Außerdem sei daraufhingewiesen, dass es sich bei den exemplarischen Ausführungen lediglich um Beispiele handelt, die den Schutzbereich, die Anwendungen und den Aufbau in keiner Weise einschränken sollen. Vielmehr wird dem Fachmann durch die vorausgehende Beschreibung ein Leitfaden für die Umsetzung von mindestens einer exemplarischen Ausführung gegeben, wobei diverse Änderungen, insbesondere in Hinblick auf die Funktion und Anordnung der beschriebenen Bestandteile, vorgenommen werden können, ohne den Schutzbereich zu verlassen, wie er sich aus den Ansprüchen und diesen äquivalenten Merkmalskombinationen ergibt.

### Bezugszeichenliste

- 10, 20: Leitschaufelsegment nach einer vorliegenden Erfindung
- 11: Leitschaufel
- 12: äußeres Deckband
- 14: vordere, stromaufwärtige Kante der Leitschaufel (Anströmkante)
- 15: hintere, stromabwärtige Kante der Leitschaufel
- 16: erstes, stromaufwärtiges Profil
- 16A: radial äußerer Vorsprung des ersten Profils
- 16I: radial innerer Vorsprung des ersten Profils
- 17: zweites, stromabwärtiges Profil
- 17A: radial äußerer Vorsprung des zweiten Profils
- 17I: radial innerer Vorsprung des zweiten Profils
- 18: Funktionsfläche des zweiten, stromabwärtigen Profils
- 18A: erster Funktionsflächenabschnitt
- 18B: zweiter Funktionsflächenabschnitt
- 18C: dritter Funktionsflächenabschnitt
- 19: Funktionsfläche des ersten, stromaufwärtigen Profils
- 19A: erster Funktionsflächenabschnitt
- 19B: zweiter Funktionsflächenabschnitt
- 19C: dritter Funktionsflächenabschnitt
- 30: Turbomaschinengehäuse

- A: Rotationsachse der Turbomaschine, (Haupt)Maschinenachse
- L: Umfangslänge
- M1: Mittelpunkt des ersten Krümmungskreises
- M2: Mittelpunkt des zweiten Krümmungskreises
- M3: Mittelpunkt des dritten Krümmungskreises
- R: Radius des Krümmungskreises bei der definierten Betriebstemperatur
- R1, R4: Radius des ersten Krümmungskreises
- R2, R5: Radius des zweiten Krümmungskreises
- R3, R6: Radius des dritten Krümmungskreises
- S: Strömungsrichtung
- U: Umfangsrichtung

## Patentansprüche

1. Leitschaufelsegment (10, 20) für eine Turbomaschine, wobei das Leitschaufelsegment (10, 20) wenigstens eine Leitschaufel (11) und wenigstens ein Deckband (12) mit wenigstens einem am Deckband (12) angeordneten ersten Profil (16, 17) zur turbomaschinengehäuseseitigen Befestigung des Leitschaufelsegments (10, 20) aufweist, wobei sich das Profil (16, 17) in Umfangsrichtung (U) zumindest teilweise über eine Umfangslänge (L) des Leitschaufelsegments (10, 20) entlang des Deckbandes (12) des Leitschaufelsegments (10, 20) erstreckt und wenigstens eine sich wenigstens teilweise in axialer Richtung und in Umfangsrichtung (U) erstreckende Funktionsfläche (18, 19) aufweist, **dadurch gekennzeichnet, dass** die Funktionsfläche (18, 19) des Profils (16, 17) in wenigstens einer Radialebene senkrecht zu einer Rotationsachse (A) der Turbomaschine in Umfangsrichtung (U) bei allen Temperaturen wenigstens eines Temperaturbereichs unterhalb einer definierten Betriebstemperatur der Turbomaschine jeweils wenigstens zwei voneinander verschiedene Krümmungen aufweist.

2. Leitschaufelsegment (10, 20) nach Anspruch 1, **dadurch gekennzeichnet, dass** das Leitschaufelsegment (10, 20) wenigstens ein erstes, stromaufwärtiges Profil (16) und ein zweites, stromabwärtiges Profil (17) aufweist, wobei die Funktionsfläche (19) des ersten Profils (16) und die Funktionsfläche (18) des zweiten Profils (17) jeweils in wenigstens einer Radialebene zur Rotationsachse (A) der Turbomaschine in Umfangsrichtung (U) in wenigstens einem Temperaturbereich unterhalb einer definierten Betriebstemperatur wenigstens zwei voneinander verschiedene Krümmungen aufweisen.

3. Leitschaufelsegment (10, 20) nach einem der vorhergehenden Ansprüche, **dadurch gekennzeichnet, dass** das erste Profil (16) und/oder das zweite Profil (17) wenigstens einen sich wenigstens teilweise in axialer Richtung und in Umfangsrichtung (U) erstreckenden Vorsprung (16I, 16A; 17I, 17A) aufweist mit einer in radialer Richtung nach innen orientierten Innenfläche und einer in radialer Richtung nach außen orientierten Außenfläche, wobei beim ersten Profil (16) die Innenfläche des Vorsprungs (16A) zumindest teilweise die Funktionsfläche (19) bildet und/oder beim zweiten, stromabwärtigen Profil (17) die Außenfläche des Vorsprungs (17A).

4. Leitschaufelsegment (10, 20) nach einem der vorhergehenden Ansprüche, **dadurch gekennzeichnet, dass** das erste Profil (16) und/oder das zweite Profil (17) einen Profilquerschnitt mit einem in radialer Richtung innenliegenden und sich wenigstens teilweise in axialer Richtung und in Umfangsrichtung (U) erstreckenden ersten Vorsprung (16I, 17I) und einem zweiten, in radialer Richtung weiter außenliegenden und sich ebenfalls wenigstens teilweise in axialer Richtung und in Umfangsrichtung (U) erstreckenden zweiten Vorsprung (16A, 17A) und einem die beiden Vorsprünge (16I, 16A; 17I, 17A) verbindenden, sich wenigstens teilweise in radialer Richtung erstreckenden Steg dazwischen aufweist, wobei beim ersten Profil (16) die Innenfläche des zweiten, radial weiter außenliegenden Vorsprungs (16A) zumindest teilweise die Funktionsfläche (19) bildet und/oder beim zweiten Profil (17) die Außenfläche (18) des zweiten, weiter außenliegenden Vorsprungs (17A).

5. Leitschaufelsegment (10, 20) nach einem der vorhergehenden Ansprüche, **dadurch gekennzeichnet, dass** wenigstens eine Funktionsfläche (18, 19) wenigstens eines Profils (16, 17) einen ersten Funktionsflächenabschnitt (18A, 19A) und wenigstens einen weiteren Funktionsflächenabschnitt (18B, 18C; 19B, 19C) aufweist, wobei der erste Funktionsflächenabschnitt (18A, 19A) in wenigstens einer Radialebene senkrecht zur Rotationsachse (A) der Turbomaschine in Umfangsrichtung (U) in wenigstens einem Temperaturbereich unterhalb der definierten Betriebstemperatur der Turbomaschine mit einer ersten, Krümmung gekrümmt ist und wenigstens ein weiterer Funktionsflächenabschnitt (18B, 18C; 19B, 19C) in wenigstens einer Radialebene zur Rotationsachse (A) der Turbomaschine in Umfangsrichtung (U) in wenigstens einem Temperaturbereich unterhalb der definierten Betriebstemperatur der Turbomaschine mit einer weiteren, von der ersten Krümmung verschiedenen Krümmung gekrümmt ist.

6. Leitschaufelsegment (10, 20) nach Anspruch 5, **dadurch gekennzeichnet, dass** der erste Funktionsflächenabschnitt (18A, 19A) in Umfangsrichtung (U) unmittelbar an wenigstens einen der weiteren Funktionsflächenabschnitte (18B, 18C; 19B, 19C) angrenzt, wobei der erste Funktionsflächenabschnitt (18A, 19A) in wenigstens einer Radialebene zur Rotationsachse (A) der Turbomaschine in Umfangsrichtung (U) in den weiteren, an den ersten Funktionsflächenabschnitt (18A, 19A) angrenzenden Funktionsflächenabschnitt (18B, 18C; 19B, 19C) übergeht.

7. Leitschaufelsegment (10, 20) nach einem der vorhergehenden Ansprüche, insbesondere nach Anspruch 5 oder 6, **dadurch gekennzeichnet, dass** wenigstens eine Funktionsfläche (18, 19) wenigstens eines Profils (16, 17) drei Funktionsflächenabschnitte (18A, 18B, 18C; 19A, 19B, 19C) aufweist, nämlich einen ersten Funktionsflächenabschnitt (18A, 19A), einen ersten weiteren Funktionsflächenabschnitt (18B, 19B) und einen zweiten weiteren Funktionsflächenabschnitt (18C, 19C), wobei der erste Funktionsflächenabschnitt (18A, 19A) in Umfangsrichtung (U) zwischen den beiden weiteren Funktionsflächenabschnitten (18B, 18C; 19B, 19C) angeordnet ist.

8. Leitschaufelsegment (10, 20) nach einem der Ansprüche 5 bis 7, **dadurch gekennzeichnet, dass** die Krümmung der Funktionsfläche (18, 19) des ersten Funktionsflächenabschnitts (18A, 19A) zumindest über einen Teil der Umfangslänge (L) in Umfangsrichtung (U) durch einen in einer Radialebene zur Rotationsachse (A) der Turbomaschine liegenden ersten Krümmungskreis mit einem ersten Krümmungsradius (R1, R2) definiert ist, wobei der Mittelpunkt (M1) des ersten Krümmungskreises auf der Rotationsachse (A) der Turbomaschine liegt.

9. Leitschaufelsegment (10, 20) nach einem der Ansprüche 5 bis 8, **dadurch gekennzeichnet, dass** die Krümmung der Funktionsfläche (18, 19) wenigstens eines weiteren Funktionsflächenabschnitts (18B, 18C; 19B, 19C) zumindest über einen Teil der Umfangslänge (L) in Umfangsrichtung (U) durch einen in einer Radialebene zur Rotationsachse (A) der Turbomaschine liegenden weiteren Krümmungskreis mit einem weiteren Krümmungsradius (R2, R3; R5, R6) definiert ist, wobei der Mittelpunkt (M2, M3) des weiteren Krümmungskreises versetzt zur Rotationsachse (A) der Turbomaschine liegt.

10. Leitschaufelsegment (10, 20) nach Anspruch 8 und 9, **dadurch gekennzeichnet, dass** wenigstens ein weiterer Krümmungsradius (R2, R3; R5, R6) wenigstens eines weiteren Krümmungskreises kleiner ist als der erste Krümmungsradius (R1, R4) des ersten Krümmungskreises.

11. Leitschaufelsegment (10, 20) nach einem der vorhergehenden Ansprüche, **dadurch gekennzeichnet, dass** die Funktionsfläche (18, 19) in wenigstens einer Radialebene zur Rotationsachse (A) der Turbomaschine in Umfangsrichtung (U) symmetrisch gekrümmt ist, bezogen auf die Umfangslänge (L) der Funktionsfläche (18, 19) des Leitschaufelsegments (10, 20).

12. Leitschaufelsegment (10, 20) nach einem der vorhergehenden Ansprüche, **dadurch gekennzeichnet, dass** die wenigstens zwei voneinander verschiedenen Krümmungen wenigstens einer Funktionsfläche (18, 19) wenigstens eines Profils (16, 17) des Leitschaufelsegments (10, 20) derart gewählt sind, dass die Funktionsfläche (18, 19) in einem funktionsgemäßen Einbauzustand des Leitschaufelsegments (10, 20) in einer Turbomaschine beim Betrieb der Turbomaschine wenigstens bei der definierten Betriebstemperatur eine konstante Krümmung in Umfangsrichtung (U) aufweist, welche insbesondere durch einen in einer Radialebene zur Rotationsachse (A) der Turbomaschine liegenden Krümmungskreis mit einem Krümmungsradius (R) definiert ist, dessen Mittelpunkt (M) auf der Rotationsachse (A) der Turbomaschine liegt.

13. Leitgitter für eine Turbomaschine mit wenigstens einem Leitschaufelsegment (10, 20) nach einem der vorhergehenden Ansprüche.

14. Turbomaschine mit wenigstens einem Leitschaufelsegment (10, 20) nach einem der vorhergehenden Ansprüche.

15. Verfahren zur Herstellung eines Leitschaufelsegments (10, 20) nach einem der vorhergehenden Ansprüche, **gekennzeichnet durch** die Schritte:
- Herstellen des Leitschaufelsegments (10, 20) durch Urformen,
- Bearbeiten wenigstens einer Funktionsfläche (18, 19) wenigstens eines Profils (16, 17) zum Einbringen der wenigstens zwei voneinander verschiedenen Krümmungen der Funktionsfläche (18, 19) in Umfangsrichtung (U), wobei dazu in einem ersten Schritt in die Funktionsfläche (18, 19) über deren gesamte Länge in Umfangsrichtung (U) die erste Krümmung eingebracht wird und in wenigstens einem weiteren Schritt in wenigstens einen weiteren Funktionsflächenabschnitt (18B, 18C; 19B, 19C) die zugehörige weitere Krümmung.

## Claims

1. Guide vane segment (10, 20)for a turbomachine, the guide vane segment (10,20) having at least one guide vane (11) and at least one shroud (12) comprising at least one first profile (16, 17) arranged on the shroud (12) for attachment of the guide vane segment (10, 20) on the turbomachine housing, the profile (16, 17) extending in the circumferential direction (U) at least partially over a circumferential length (L) of the gui de vane segment (10, 20) along the shroud (12) of the guide vane segment (10, 20) and having at least one functional surface (18, 19) extending at least partially in the axial direction and in the circumferential direction (U), **characterized in that** the functional surface (18, 19) of the profile (16, 17) has in each case two different curvatures in at least one radial plane perpendicularto an axis of rotation (A) of the turbomachine in the circumferential direction (U), at all temperatures of at least one temperature range below a defined operating temperature of the turbomachine.

2. Guide vane segment (10, 20) according to claim 1, **characterized in that** the guide vane segment (10, 20) has at least a first, upstream profile (16) and a second, downstream profile (17), the functional surface (19) of the first profile (16) and the functional surface (18) of the second profile (17) each having at least two different curvatures in at least one radial plane with respect to the axis of rotation (A) of the turbomachine in the circumferential direction (U), in at least one temperature range below a defined operating temperature.

3. Guide vane segment (10, 20) according to either of the preceding claims, **characterized in that** the first profile (16) and/orthe second profile (17) has at least one projection (16I, 16A; 17I, 17A) which extends at least partially in the axial direction and in the circumferential direction (U) and comprises an inner surface oriented inward in the radial direction and an outer surface oriented outward in the radial direction, the inner surface of the projection (16A) at least partially forming the functional surface (19) in the first profile (16) and/or the outer surface of the projection (17A) in the second, downstream profile (17).

4. Guide vane segment (10, 20) according to any of the preceding claims, **characterized in that** the first profile (16) and/orthe second profile (17) has a profile cross section having an inner first projection (16I, 17I) in the radial direction that extends at least partially in the axial direction and in the circumferential direction (U) and a second projection (16A, 17A) which is further outward in the radial direction and also extends at least partially in the axial direction and in the circumferential direction (U) and a web therebetween which connects the two projections (16I, 16A; 17I, 17A) and extends at least partially in the radial direction, the inner surface of the second, radially further outward projection (16A) at least partially forming the functional surface (19) in the first profile (16) and/or the outer surface (18) of the second, further outward projection (17A) in the second profile (17).

5. Guide vane segment (10, 20) according to any of the preceding claims, **characterized in that** at least one functional surface (18, 19) of at least one profile (16, 17) has a first functional surface portion (18A, 19A) and at least one further functional surface portion (18B, 18C; 19B, 19C), the first functional surface portion (18A, 19A) being curved with a first curvature in at least one radial plane perpendicular to the axis of rotation (A) of the turbomachine in the circumferential direction (U), in at least one temperature range below the defined operating temperature of the turbomachine, and at least one further functional surface portion (18B, 18C; 19B, 19C) being curved with a further curvature different from the first curvature in at least one radial plane with respect to the axis of rotation (A) of the turbomachine in the circumferential direction (U), in at least one temperature range below the defined operating temperature of the turbomachine.

6. Guide vane segment (10, 20) according to claim 5, **characterized in that** the first functional surface portion (18A, 19A) directly adjoins at least one of the further functional surface portions (18B, 18C; 19B, 19C) in the circumferential direction (U), the first functional surface portion (18A, 19A) merging, in at least one radial plane with respect to the axis of rotation (A) of the turbomachine in the circumferential direction (U), into the further functional surface portion (18B, 18C; 19B, 19C) adjoining the first functional surface portion (18A, 19A).

7. Guide vane segment (10, 20) according to any of the preceding claims, in particular according to either claim 5 or claim 6, **characterized in that** at least one functional surface (18, 19) of at least one profile (16, 17) has three functional surface portions (18A, 18B, 18C; 19A, 19B, 19C), specifically a first functional surface portion (18A, 19A), a first further functional surface portion (18B, 19B) and a second further functional surface portion (18C, 19C), the first functional surface portion (18A, 19A) being arranged between the two further functional surface portions (18B, 18C; 19B, 19C) in the circumferential direction (U).

8. Guide vane segment (10, 20) according to any of claims 5 to 7, **characterized in that** the curvature of the functional surface (18, 19) of the first functional surface portion (18A, 19A) is defined at least over part of the circumferential length (L) in the circumferential direction (U) by a first circle of curvature having a first radius of curvature (R1, R2) and lying in a radial plane with respect to the axis of rotation (A) of the turbomachine, the center point (M1) of the first circle of curvature lying on the axis of rotation (A) of the turbomachine.

9. Guide vane segment (10, 20) according to any of claims 5 to 8, **characterized in that** the curvature of the functional surface (18, 19) of at least one further functional surface portion (18B, 18C; 19B, 19C) is defined at least over part of the circumferential length (L) in the circumferential direction (U) by a further circle of curvature having a further radius of curvature (R2, R3; R5, R6) and lying in a radial plane with respect to the axis of rotation (A) of the turbomachine, the centerpoint (M2, M3) of the further circle of curvature being offset with respect to the axis of rotation (A) of the turbomachine.

10. Guide vane segment (10, 20) according to claim 8 and claim 9, **characterized in that** at least one further radius of curvature (R2, R3; R5, R6) of at least one further circle of curvature is smaller than the first radius of curvature (R1, R4) of the first circle of curvature.

11. Guide vane segment (10, 20) according to any of the preceding claims, **characterized in that** the functional surface (18, 19) is curved symmetrically in the circumferential direction (U) in at least one radial plane with respect to the axis of rotation (A) of the turbomachine, based on the circumferential length (L) of the functional surface (18, 19) of the guide vane segment (10, 20).

12. Guide vane segment (10, 20) according to any of the preceding claims, **characterized in that** the at least two different curvatures of at least one functional surface (18, 19) of at least one profile (16, 17) of the guide vane segment (10, 20) are selected such that the functional surface (18, 19) has a constant curvature in the circumferential direction (U) when the guide vane segment (10, 20) is functionally installed in a turbomachinewhen the turbomachine is in operation, at least at the defined operating temperature, which curvature is in particular defined by a circle of curvature which lies in a radial plane with respect to the axis of rotation (A) of the turbomachine and has a radius of curvature (R) of which the center point (M) lies on the axis of rotation (A) of the turbomachine.

13. Guide baffle for a turbomachine comprising at least one guide vane segment (10, 20) according to any of the preceding claims.

14. Turbomachine comprising at least one guide vane segment (10, 20) according to any of the preceding claims.

15. Method for producing a guide vane segment (10, 20) according to any of the preceding claims, **characterized by** the following steps:
- producing the guide vane segment (10, 20) by means of primary molding;
- machining at least one functional surface (18, 19)of at least one profile (16, 17) in order to introduce the at least two different curvatures of the functional surface (18, 19) in the circumferential direction (U), the first curvature being introduced into the functional surface (18, 19) over the entire length thereof in the circumferential direction (U) in a first step, and the associated further curvature being introduced into at least one further functional surface portion (18B, 18C; 19B, 19C) in at least one further step.

## Revendications

1. Segment d'aube directrice (10, 20) destiné à une turbomachine, le segment d'aube directrice (10, 20) présentant au moins une aube directrice (11) et au moins un carénage (12) comportant au moins un premier profil (16, 17) disposé sur le carénage (12) pour la fixation, côté carter de turbomachine, du segment d'aube directrice (10, 20), le profil (16, 17) s'étendant, dans la direction circonférentielle (U), au moins partiellement sur une longueur circonférentielle (L) du segment d'aube directrice (10, 20) le long du carénage (12) du segment d'aube directrice (10, 20) et présentant au moins une surface fonctionnelle (18, 19) s'étendant au moins partiellement dans la direction axiale et dans la direction circonférentielle (U), **caractérisé en ce que** la surface fonctionnelle (18, 19) du profil (16, 17) présente, dans au moins un plan radial perpendiculaire à un axe de rotation (A) de la turbomachine dans la direction circonférentielle (U), à toutes les températures d'au moins une plage de température inférieure à u ne température de fonctionnement définie de la turbomachine, respectivement au moins deux courbures différentes l'une de l'autre.

2. Segment d'aube directrice (10, 20) selon la revendication 1, **caractérisé en ce que** le segment d'aube directrice (10, 20) présente au moins un premier profil amont (16) et un second profil aval (17), la surface fonctionnelle (19) du premierprofil (16) et la surface fonctionnelle (18) du second profil (17) présentant, respectivement dans au moins un plan radial par rapport à l'axe de rotation (A) de la turbomachine dans la direction circonférentielle (U), dans au moins une plage de température inférieure à une température de fonctionnement définie, au moins deux courbures différentes l'une de l'autre.

3. Segment d'aube directrice (10, 20) selon l'une des revendications précédentes, **caractérisé en ce que** le premier profil (16) et/ou le second profil (17) présentent au moins une saillie (16I, 16A ; 17I, 17A), laquelle s'étend au moins partiellement dans la direction axiale et dans la direction circonférentielle (U) et comporte une surface intérieure orientée vers l'intérieur dans la direction radiale et une surface extérieure orientée vers l'extérieur dans la direction radiale, la surface fonctionnelle (19) étant formée, dans le premier profil (16), au moins partiellement par la surface intérieure de la saillie (16A) et/ou, dans le second profil aval (17), par la surface extérieure de la saillie (17A).

4. Segment d'aube directrice (10, 20) selon l'une des revendications précédentes, **caractérisé en ce que** le premier profil (16) et/ou le second profil (17) présentent une section transversale de profil comportant une première saillie (16I, 17I) située vers l'intérieur dans la direction radiale et s'étendantau moins partiellement dans la direction axiale et dans la direction circonférentielle (U), une seconde saillie (16A, 17A) située davantage vers l'extérieurdans la direction radiale et s'étendant également au moins partiellement dans la direction axiale et dans la direction circonférentielle (U) et une entretoise reliant les deux saillies (16I, 16A ; 17I, 17A) et s'étendant au moins partiellement dans la direction radiale, la surface fonctionnelle (19) étant formée, dans le premier profil (16), au moins partiellement par la surface intérieure de la seconde saillie (16A) située davantage vers l'extérieur radialement et/ou, dans le second profil (17), par la surface extérieure (18) de la seconde saillie (17A) située davantage vers l'extérieur.

5. Segment d'aube directrice (10, 20) selon l'une des revendications précédentes, **caractérisé en ce qu'**au moins une surface fonctionnelle (18, 19) d'au moins un profil (16, 17) présente une première section de surface fonctionnelle (18A, 19A) et au moins une autre section de surface fonctionnelle (18B, 18C ; 19B, 19C), la première section de surface fonctionnelle (18A, 19A) étant courbée avecune première courbure dans la direction circonférentielle (U) dans au moins un plan radial perpendiculaire à l'axe de rotation (A) de la turbomachine dans au moins une plage de température inférieure à la température de fonctionnement définie de la turbomachine, et au moins une autre section de surface fonctionnelle (18B, 18C ; 19B, 19C) étant courbée avec une courbure supplémentaire différente de la première courbure dans la direction circonférentielle (U) dans au moins un plan radial par rapport à l'axe de rotation (A) de la turbomachine dans au moins une plage de température inférieure à la température de fonctionnement définie de la turbomachine.

6. Segment d'aube directrice (10, 20) selon la revendication 5, **caractérisé en ce que** la première section de surface fonctionnelle (18A, 19A) est directement adjacente à au moins l'une des autres sections de surface fonctionnelle (18B, 18C ; 19B, 19C) dans la direction circonférentielle (U), la première section de surface fonctionnelle (18A, 19A) passant, dans la direction circonférentielle (U) dans au moins un plan radial par rapport à l'axe de rotation (A) de la turbomachine, dans l'autre section de surface fonctionnelle (18B, 18C ; 19B, 19C) adjacente à la première section de surface fonctionnelle (18A, 19A).

7. Segment d'aube directrice (10, 20) selon l'une des revendications précédentes, en particulier selon la revendication 5 ou 6, **caractérisé en ce qu'**au moins une surface fonctionnelle (18, 19) d'au moins un profil (16, 17) présente trois sections de surface fonctionnelle (18A, 18B, 18C ; 19A, 19B, 19C), à savoir une première section de surface fonctionnelle (18A, 19A), une première autre section de surface fonctionnelle (18B, 19B) et une seconde autre section de surface fonctionnelle (18C, 19C), la première section de surface fonctionnelle (18A, 19A) étant disposée entre les deuxautres sections de surface fonctionnelle (18B, 18C ; 19B, 19C) dans la direction circonférentielle (U).

8. Segment d'aube directrice (10, 20) selon l'une des revendications 5 à 7, **caractérisé en ce que** la courbure de la surface fonctionnelle (18, 19) de la première section de surface fonctionnelle (18A, 19A) est définie, au moins sur une partie de la longueur circonférentielle (L) dans la direction circonférentielle (U), par un premier cercle de courbure qui comporte un premier rayon de courbure (R1, R2) et qui est situé dans un plan radial par rapport à l'axe de rotation (A) de la turbomachine, le point central (M1) du premier cercle de courbure étant situé sur l'axe de rotation (A) de la turbomachine.

9. Segment d'aube directrice (10, 20) selon l'une des revendications 5 à 8, **caractérisé en ce que** la courbure de la surface fonctionnelle (18, 19) d'au moins une autre section de surface fonctionnelle (18B, 18C ; 19B, 19C) est définie, au moins sur une partie de la longueur circonférentielle (L) dans la direction circonférentielle (U), par un autre cercle de courbure qui comporte un autre rayon de courbure (R2, R3 ; R5, R6) et qui est situé dans un plan radial par rapport à l'axe de rotation (A) de la turbomachine, le point central (M2, M3) de l'autre cercle de courbure étant décalé par rapport à l'axe de rotation (A) de la turbomachine.

10. Segment d'aube directrice (10, 20) selon les revendications 8 et 9, **caractérisé en ce qu'**au moins un autre rayon de courbure (R2, R3 ; R5, R6) d'au moins un autre cercle de courbure est inférieur au premier rayon de courbure (R1, R4) du premier cercle de courbure.

11. Segment d'aube directrice (10, 20) selon l'une des revendications précédentes, **caractérisé en ce que** la surface fonctionnelle (18, 19) est courbée symétriquement dans la direction circonférentielle (U) dans au moins un plan radial par rapport à l'axe de rotation (A) de la turbomachine, sur la base de la longueur circonférentielle (L) de la surface fonctionnelle (18, 19) du segment d'aube directrice (10, 20).

12. Segment d'aube directrice (10, 20) selon l'une des revendications précédentes, **caractérisé en ce que** les au moins deux courbures différentes l'une de l'autre d'au moins une surface fonctionnelle (18, 19) d'au moins un profil (16, 17) du segment d'aube directrice (10, 20) sont choisies de telle sorte que la surface fonctionnelle (18, 19) présente, lors de l'assemblage adéquat sur le plan fonctionnel du segment d'aube directrice (10, 20) dans une turbomachine, lors du fonctionnement de la turbomachine à au moins la température de fonctionnement définie, une courbure constante dans la direction circonférentielle (U), laquelle courbure est définie en particulier par un cercle de courbure qui comporte un rayon de courbure (R) et est situé dans un plan radial par rapport à l'axe de rotation (A) de la turbomachine, le centre (M) dudit cercle de courbure étant situé sur l'axe de rotation (A) de la turbomachine.

13. Grille directrice destinée à une turbomachine et comportant au moins un segment d'aube directrice (10, 20) selon l'une des revendications précédentes.

14. Turbomachine comportant au moins un segment d'aube directrice (10, 20) selon l'une des revendications précédentes.

15. Procédé de fabrication d'un segment d'aube directrice (10, 20) selon l'une des revendications précédentes, **caractérisé par** les étapes :
- de fabrication du segment d'aube directrice (10, 20) par moulage primaire,
- d'usinage d'au moins une surface fonctionnelle (18, 19) d'au moins un profil (16, 17) pour l'introduction des au moins deux courbures différentes l'une de l'autre de la surface fonctionnelle (18, 19) dans la direction circonférentielle (U), à cet effet, dans une première étape, la première courbure étant introduite dans la surface fonctionnelle (18, 19) sur toute sa longueurdans la direction circonférentielle (U) et, dans au moins une étape supplémentaire, la courbure supplémentaire associée étant introduite dans au moins une section supplémentaire de surface fonctionnelle (18B, 18C ; 19B, 19C).
